# EUROPÄISCHE PATENTSCHRIFT

(11) **EP 3 685 723 B1**
(45) Veröffentlichungstag und Bekanntmachung des Hinweises auf die Patenterteilung: **13.07.2022**
(21) Anmeldenummer: 20150839.7
(22) Anmeldetag: 09.01.2020
(51) Int. Cl.: A47L 9/00

(54) **STAUBSAUGER**
VACUUM CLEANER
ASPIRATEUR

(30) Priorität: 28.01.2019 DE 102019102020
(43) Veröffentlichungstag der Anmeldung: 29.07.2020
(73) Patentinhaber: Miele & Cie. KG, 33332 Gütersloh (DE)
(72) Erfinder: Mersmann, Udo, 33335 Gütersloh (DE); Fortmann, Jana, 33729 Bielefeld (DE)

(56) Entgegenhaltungen:
- EP-A1- 2 213 216
- EP-A1- 2 959 816
- DE-A1- 4 100 858
- DE-A1-102016 216 292

## Beschreibung

Die Erfindung betrifft einen Staubsauger zur Reinigung und Pflege von Bodenflächen mit einem Gehäuse und einem in dem Gehäuse angeordneten Gebläse zur Erzeugung eines Unterdruckes zur Aufnahme von Schmutz mittels eines Luftstromes, wobei das Gebläse in einem im Gehäuse gebildeten Gebläseraum aufgenommen ist.

Im privaten Haushalt sowie im Gewerbe kommen Staubsauger zur Reinigung von Flächen wie textilen Bodenbelägen und glatten Böden zum Einsatz. Dabei wird zur Staubaufnahme eine Bodendüse des Staubsaugers auf einer Bodenfläche kontinuierlich vor- und zurückgeschoben. Im Zuge des Energy-Labels für Staubsauger werden für Haushaltsstaubsauger nun Schallleistungspegel angezeigt. Hierüber soll die Lautstärke des Staubsaugers in Dezibel angegeben werden und dem Verbraucher eine Orientierung bei der Auswahl eines Staubsaugers geben. Da die Lautstärke von Staubsaugern sowohl für den Benutzer als auch für das benachbarte Umfeld unangenehm ist, gibt es Bestrebungen die Lautstärke der Staubsauger zu reduzieren. Im Rahmen der Reduzierung von Schallleistungspegeln bei Staubsaugern spielt die Lagerung des Gebläses eine zunehmend wichtigere Rolle.

Aus dem Stand der Technik ist bekannt, eine akustische Dämmung im Gebläseraum anzuordnen, um so die Schallemission durch das Gebläse einzudämmen. Zur akustischen Dämmung im Gebläseraum werden derzeit vor allem Baumwollvliese, TPE-Schäume und Wirrfaservliese eingesetzt. Außerdem ist die Kapselung von Gebläsen beispielsweise aus der WO 2018 / 028740 A1 bekannt. Nachteilig an der hier beschriebenen Kapselung ist, dass keine zuverlässige Lagerung in der Kapsel gewährleistet ist. Auch die WO 2005 / 016107 A1 schlägt eine Kapselung des Gebläses vor. Nachteilig an der hier beschriebenen Lösung ist, dass das Gebläse im Gebläseraum weiterhin über am Staubsaugergehäuse angeformte Halteabschnitte gelagert ist. Über eine solche Lagerung des Gebläses im Gehäuse wird einerseits der Körperschall direkt übertragen andererseits wird der freie Luftweg zugestellt und behindert, was zusätzlichen Schall durch erhöhte Strömungsgeräusche erzeugt.

Die DE 41 00 858 A1 offenbart einen Staubsauger in dessen Gehäuse ein Gebläse über eine Gebläsekapsel in Schienen hängend gelagert ist. Die EP 2 959 816 A1 offenbart einen Staubsauger in dessen Gehäuse ein Gebläse in einer Gebläsekapsel über gedämpfte Schrauben arretiert ist. Sowohl die DE 10 2016 216 292 A1 als auch die EP 2 213 216 A1 offenbaren Staubsauger in deren Gehäuse eine Gebläsekapsel über federnde Abstützelemente gelagert ist.Der Erfindung stellt sich somit das Problem, einen verbesserten Staubsauger anzugeben. Insbesondere soll ein einfach herzustellender und robuster Staubsauger angegeben werden, der besonders niedrige Schallleistungspegel aufweist.

Erfindungsgemäß wird dieses Problem durch einen Staubsauger mit den Merkmalen des Patentanspruchs 1 gelöst. Dadurch, dass das Gebläse in dem Gebläseraum über mindestens ein im Gehäuse aufgehängtes Trägerteil gelagert ist, kann eine besonders effektiv schallisolierende Konstruktion realisiert werden, mit der ein leiser Staubsauger möglich ist. Die Lagerung des Gebläses in dem im Gehäuse aufgehängten Trägerteil ermöglicht eine dämpfende Gebläselagerung, die verhindert, dass Körperschall des Gebläses direkt auf das Staubsaugergehäuse übertragen wird. Mit der Aufhängung des Gebläses in dem Gebläseraum über das im Gehäuse aufgehängte Trägerteil kann die Akustik des Staubsaugers verbessert werden. Dank der über das aufgehängte Trägerteil realisierten Lagerung des Gebläses wird der vom Gebläse erzeugte Körperschall nur indirekt und geringfügig auf das Gehäuse des Staubsaugers übertragen. Das in dem Gehäuse aufgehängte Trägerteil ermöglicht so eine robuste und zuverlässige Lagerung des Gebläses in dem Gebläseraum, ohne dass das Trägerteil eine mit dem Gehäuse direkt verbundene Schallbrücke bildet. Das Gebläse ist nur durch das mindestens eine Trägerteil in dem Gehäuse aufgehängt und hierdurch im Gebläseraum festgelegt. Hierdurch wird die Übertragung von Körperschall des Gebläses auf das Gehäuse des Staubsaugers auf die Aufhängung des Trägerteils im Gehäuse begrenzt. Damit lässt sich ein Staubsauger zur Reinigung von Bodenflächen realisieren, der besonders niedrige Schallleistungspegel aufweist.

Die Bodenfläche kann durch einen textilen Bodenbelag wie einen Teppich oder Teppichboden oder durch einen Hartboden wie z. B. ein Holzparkett, Laminat oder einen PVC-Bodenbelag gebildet werden.

Der Staubsauger weist ein Gebläse zur Erzeugung eines Unterdruckes auf, durch den die über eine zu reinigende Bodenfläche geführte Bodendüse Staub und Schmutz von der Bodenfläche aufnimmt. Hierzu wird die Bodendüse durch den Benutzer mittels Schub- und Zugbewegungen in Bearbeitungsrichtung vor und zurück bewegt. Hierdurch gleitet die Bodendüse über die zu reinigende Bodenfläche. Insbesondere bei langflorigen Teppichen gleitet die Unterseite der Bodendüse über den Teppich, während die Unterseite bei Glattböden beabstandet, gegebenenfalls durch Abstandsborsten, über diese Bodenflächen hinweg schwebt. Der Benutzer kann dazu beispielsweise einen über ein Saugrohr mit der Bodendüse verbundenen Griff des Staubsaugers handhaben. Damit die Reinigung und Pflege des Bodenbelags möglichst effektiv ausgeführt werden kann, ist der Saugmund der Bodendüse länglich ausgebildet und verläuft im Wesentlichen quer zur Bearbeitungsrichtung. Länglich ausgebildet bedeutet in diesem Zusammenhang, dass der vorzugsweise im Wesentlichen rechteckige Saugmund eine größere Länge quer zur Bearbeitungsrichtung aufweist, als Breite in Bearbeitungsrichtung. Der Saugmund ist vorzugsweise zwischen 20 und 30 cm quer zur Bearbeitungsrichtung lang. Der Staubsauger kann auch als selbstständig fahrender Staubsauger, insbesondere Saugroboter, ausgebildet sein, sodass die Bearbeitungsrichtung der Bodendüse der Fahrtrichtung des selbstständig fahrenden Staubsaugers entspricht. Ein Staubsaugergehäuse des Staubsaugers kann eine Staubaufnahmekammer aufweisen, in welcher der über die Bodendüse aufgenommene Staub beispielsweise in einem Staubbeutel gesammelt werden kann.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Gemäß einer vorteilhaften Ausgestaltung der Erfindung ist vorgesehen, dass das Trägerteil einen Luftkanal für den vom Gebläse erzeugten Luftstrom durch den Gebläseraum bildet. Mit der Bildung eines Luftkanals in dem mindestens einen Trägerteil lässt sich das Trägerteil zur Luftführung des vom Gebläse erzeugten Luftstromes nutzen. Mit der Führung des Luftstromes über das Trägerteil kann die Verbindung zwischen dem Gehäuse des Staubsaugers, insbesondere mit dem weiteren Luftweg, auf die Aufhängung des Trägerteils im Gehäuse begrenzt werden. Hierdurch wird nur geringfügig Körperschall des Gebläses auf das Staubsaugergehäuse übertragen, wodurch sich ein Staubsauger mit besonders niedrigen Schallleistungspegeln realisieren lässt.

Eine vorteilhafte Ausführung der Erfindung ist, dass das Gebläse in dem Gebläseraum durch eine Haube gekapselt ist. Mit der zusätzlichen Kapselung des Gehäuses durch eine Haube kann der vom Gebläse erzeugte Schall weiter isoliert werden. Die Haube wird vorzugsweise einfach auf das mindestens eine Trägerteil aufgeschoben und bietet hierdurch zusätzliche Stabilität für die Lagerung des Gebläses in dem Gebläseraum.

Eine bevorzugte Ausführung der Erfindung sieht vor, dass die Haube in einem im Gebläseraum aufgenommenem Dämmmaterial gelagert ist. Mit der Lagerung der Haube in dem Dämmmaterial, welches in dem Gebläseraum angeordnet ist, kann eine zusätzliche Isolation zwischen Haube und Staubsaugergehäuse durch das im Gebläseraum aufgenommene Dämmmaterial realisiert werden.

Besonders vorteilhaft ist die Weiterbildung der Erfindung, dass das Gebläse über ein Lagerelement in dem Trägerteil gelagert ist. Das Lagerelement kann als Gummipuffer oder als gummiartiger Lagerring ausgebildet sein und zwischen Gebläse und Trägerteil angeordnet sein, wodurch eine zusätzliche Dämpfung des vom Gebläse erzeugten Körperschalls realisiert werden kann.

Weiter vorteilhaft ist die Ausgestaltung der Erfindung, dass das Trägerteil über Rasthaken in dem Gehäuse aufgehängt ist. Mit der Aufhängung des mindestens einen Trägerteils in dem Gehäuse über Rasthaken kann eine einfache Montage von Gebläse und Trägerteil in dem Gebläseraum des Staubsaugergehäuses realisiert werden. Bei der Montage wird die Aufhängung des Trägerteils in dem Gebläseraum einfach durch Verrastung der Rasthaken realisiert.

Eine vorteilhafte Ausführungsform der Erfindung sieht vor, dass das Trägerteil über gedämmte Verschraubungen in dem Gehäuse aufgehängt ist. Die Verschraubung des Trägerteils im Gehäuse ermöglicht eine zusätzliche Dämmung mit der Abkapselung der Verschraubungsstellen durch ein dämpfendes Material. Mit einer solchen gedämmten Verschraubung des mindestens einen Trägerteils lässt sich eine zusätzliche Dämpfung des vom Gebläse erzeugten Körperschalls realisieren.

Gemäß einer vorteilhaften Ausgestaltung der Erfindung ist vorgesehen, dass das Gebläse in dem Gebläseraum an zwei Trägerteilen im Gehäuse aufgehängt ist. Mit der Aufhängung des Gebläses an zwei Trägerteilen lässt sich das Gebläse zuverlässig in dem Gebläseraum festlegen. Die Übertragung des vom Gebläse erzeugten Körperschalls wird auf die Aufhängung der beiden Trägerteile im Staubsaugergehäuse begrenzt. Hierdurch wird nur geringfügig Körperschall des Gebläses über die beiden Trägerteile auf das Staubsaugergehäuse übertragen, wodurch sich ein Staubsauger mit besonders niedrigen Schallleistungspegeln realisieren lässt. Vorzugsweise bilden beide Trägerteile jeweils einen Luftkanal für den vom Gebläse erzeugten Luftstrom. Hierdurch kann durch den Luftkanal des einen Trägerteils die Zuluft durch den Gebläseraum geleitet werden, während durch den Luftkanal des anderen Trägerteils die Abluft aus dem Gebläseraum geleitet werden kann.

Eine bevorzugte Ausführung der Erfindung sieht vor, dass ein erstes Trägerteil das Gebläse an einer Vorderseite des Gebläses abstützt und ein zweites Trägerteil das Gebläse an einer der Vorderseite gegenüberliegenden Rückseite des Gebläses abstützt. Mit der beidseitigen Abstützung des Gebläses an den Trägerteilen kann eine zuverlässige Festlegung des Gebläses in dem Gebläseraum realisiert werden. Bei Bildung von Luftkanälen in den Trägerteilen kann die Zuluft auf der einen Seite des Gebläses über den Luftkanal im ersten Trägerteil zugeführt und im zweiten Trägerteil die Abluft auf der anderen Seite des Gebläses aus dem Gebläseraum abgeführt werden.

Eine vorteilhafte Ausführung der Erfindung ist, dass das Gehäuse mehrteilig aufgebaut ist, wobei zwischen den Gehäuseteilen des Gehäuses eine dämmende Weichkomponente eingesetzt ist. Hierdurch lässt sich eine Übertragung von Körperschall zwischen den Gehäuseteilen des Gehäuses weiter reduzieren.

Weitere Merkmale, Einzelheiten und Vorteile der Erfindung ergeben sich aufgrund der nachfolgenden Beschreibung sowie anhand der Zeichnungen. Ausführungsbeispiele der Erfindung sind in den folgenden Zeichnungen rein schematisch dargestellt und werden nachfolgend näher beschrieben. Einander entsprechende Gegenstände oder Elemente sind in allen Figuren mit den gleichen Bezugszeichen versehen. Es zeigt
- Figur 1: Erfindungsgemäßer Staubsauger mit Bodendüse,
- Figur 2: Gebläse, Trägerteile und Haube,
- Figur 3: Schnittansicht von Aufhängung,
- Figur 4 u. 5: Detailansichten,
- Figur 6: Schnittansicht von Gebläseraum und
- Figur 7 u. 8: Detailansichten.

In den Figuren mit dem Bezugszeichen 1 bezeichnet ist ein erfindungsgemäßer Staubsauger rein schematisch dargestellt. Die Darstellung gemäß Figur 1 zeigt einen erfindungsgemäßen Staubsauger 1 mit einer an den Staubsauger 1 angeschlossenen Bodendüse 18. Bei dem im Ausführungsbeispiel dargestellten Staubsauger 1 handelt es sich um einen sogenannten Kanister-Staubsauger. Die Bodendüse 18 ist hier über ihren Anschlussstutzen 19 mit einem vorzugsweise teleskopierbar ausgestalteten Saugrohr 20 verbunden. Weiterhin weist die Bodendüse 18 bei diesem gezeigten Ausführungsbeispiel ein eigenes vom Staubsaugergehäuse 2 unabhängiges Gehäuse 21 auf. Das teleskopierbare Saugrohr 20 geht in einen Handgriff 22 über, an dem ein Saugschlauch 23 angeschlossen ist, der mit dem Staubsaugergehäuse 2 verbunden ist. Über ein elektrisches Anschlusskabel 24 wird ein in dem Staubsaugergehäuse 2 integriertes Gebläse 3 (Fig. 2) des Staubsaugers 1 mit Strom betrieben, um einen Unterdruck zu erzeugen. Mittels dieses Unterdruckes wird Schmutz und Dreck von der zu reinigenden Bodenfläche durch einen Luftstrom über den Saugmund der Bodendüse 18 aufgenommen und über das Saugrohr 20 und den Saugschlauch 23 in das Gehäuse 2 des Staubsaugers 1 abtransportiert. In diesem Gehäuse 2 vorgesehen ist ein Abscheidesystem 25, welches im Ausführungsbeispiel als Staubbeutel ausgebildet ist. Dieses Abscheidesystem 25 befindet sich in einem durch die Gehäuseteile 2b, 2c und 2a des Staubsaugers 1 gebildeten Staubraum 26. Dieser Staubraum 26 ist durch einen Klappmechanismus zwischen den Staubsaugergehäuseteilen 2a und 2b zugänglich und geöffnet dargestellt, sodass das Abscheidesystem 25 sichtbar und entnehmbar ist. Für den Betrieb des Staubsaugers 1 wird der Staubraum 26 geschlossen und ein Unterdruck erzeugt. Der durch den Unterdruck erzeugte Luftstrom wird in dem Abscheidesystem 25 von Schmutz und Dreck befreit und über ein Abluftgitter 27 aus dem Staubsauger 1 herausgeleitet. Zum Ein- und Ausschalten des Staubsaugers 1 weist dieser eine Trittschaltung 28 auf. Diese Trittschaltung 28 umfasst Schalter, die ausreichend groß sind, damit ein Benutzer diese mit dem Fuß betätigen kann. Die Trittschaltung 28 weist üblicherweise auch einen Schalter zur Betätigung der im Staubsaugergehäuse 2 integrierten (nicht gezeigten) Wickelautomatik für das Anschlusskabel 24 auf. An dem Handgriff 22 befindet sich zudem eine Handschaltung 29 mit der Funktionen des Staubsaugers 1 und der Bodendüse 18 aktiviert werden können. Außerdem kann der Staubsauger 1 über die Handschaltung 29 ein- und ausgeschaltet werden und es können Leistungsstufen des Gebläses 3 (Fig. 2) ausgewählt werden. Ein Benutzer des Staubsaugers 1 kann diesen an dem Handgriff 22 ergreifen und so die Bodendüse 18 in einer mittels einer Schub- und Zugbewegung in der als Doppelpfeil gekennzeichneten Bearbeitungsrichtung 30 vor- und zurückschieben, um die Bodenfläche zu reinigen. Hierbei gleitet die Bodendüse 18 über die zu reinigende Bodenfläche. Besonders bei langflorigen Teppichen gleitet die Unterseite der Bodendüse 18 über die Bodenfläche, während die Unterseite bei Hartböden beabstandet, gegebenenfalls durch Abstandsborsten, über diese Bodenflächen hinweg schwebt. Im dargestellten Ausführungsbeispiel weist die Bodendüse 18 außerdem Abstützelemente 31 in Form von Rädern auf, welche einen definierten Abstand der Unterseite zu den zu reinigenden Bodenflächen und eine einfache Handhabung beim Vor- und Zurückschieben der Bodendüse 18 sicherstellen.

Die Figur 2 zeigt eine Schnittdarstellung auf zwei Trägerteile 5, 6, welche das Gebläse 3 aufnehmen, wobei auf die Trägerteile 5, 6 eine Haube 9 aufgeschoben ist. In dieser Detaildarstellung ist zu erkennen, dass das Gebläse 3 über Lagerelemente 11, 12 in den beiden Trägerteilen 5, 6 gelagert ist. Während das erste Lagerelement 11 als Lagerring ausgebildet ist und das Gebläse 3 an der Vorderseite 15 am ersten Trägerteil 5 abstützt, ist das zweite Lagerelement 12 als Gummipuffer ausgebildet und stützt das Gebläse 3 an der gegenüberliegenden Rückseite 16 des Gebläses 3 am zweiten Trägerteil 6 ab. In den beiden Trägerteilen 5, 6 ist jeweils ein Luftkanal 7, 8 gebildet für den vom Gebläse 3 erzeugten Luftstrom. Das erste Trägerteil 5 an der Vorderseite 15 des Gebläses 3 führt die Luft des Luftstromes über den im Trägerteil 5 gebildeten Luftkanal 7 durch den Gebläseraum 4 (Fig. 3) zu dem Gebläse 3 hin. In dem zweiten Trägerteil 6 dient der hier gebildete Luftkanal 8 zur Abführung des Luftstromes aus dem Gebläseraum 4 (Fig. 3). Hierzu ist das zweite Trägerteil 6 an der Rückseite 16 des Gebläses 3 angeordnet. Über die Trägerteile 5, 6 kann das Gebläse 3 in dem Gebläseraum 4 (Fig. 3) des Staubsaugers 1 (Fig. 1) aufgehängt gelagert werden. Die auf die Trägerteile 5, 6 aufgeschobene Haube 9 kapselt das Gebläse 3 im Gebläseraum 4 (Fig. 3) ab und sorgt für eine zusätzliche Stabilität bei der Lagerung des Gebläses 3 durch die beiden Trägerteile 5, 6. Die Haube 9 kann halbkreisförmig oder u-förmig im Querschnitt ausgebildet sein und das Gebläse 3 so teilweise umschließen. Die Trägerteile 5, 6 selbst bilden vorzugsweise eine weitere Kapsel 32, welche das Gebläse 3 in der Haube 9 umschließt. Hierzu sind an die beiden Trägerteile 5, 6 zusätzlich Kapselhüllen 33, 34 angeformt, welche das Gebläse 3 umschließen. Die Kapselhüllen 33, 34 der Trägerteile 5, 6 werden bei der Montage einfach über eine Rastverbindung zur Bildung der Kapsel 32 um das Gebläse 3 verrastet. Mit der so gebildeten Kapsel 32 kann das Gebläse 3 zusätzlich schallisoliert werden, um den Schallleistungspegel des Staubsaugers 1 (Fig. 1) weiter zu senken.

Aus Figur 3 geht hervor, wie die in Figur 2 dargestellte Montageeinheit in dem Staubsauger 1 angeordnet werden kann. Hierzu ist eine Schnittdarstellung durch den oberen Teil des Gebläseraums 4 gezeigt. Wie zu erkennen ist, wird das Gebläse 3 in dem Gebläseraum 4 über die im Gehäuse 2 des Staubsaugers 1 aufgehängten Trägerteile 5, 6 gelagert. In Figur 3 ist mit einem schwarzen Kasten auf der linken Seite der Bereich der Aufhängung des zweiten Trägerteils 6 an dem Staubsaugergehäuse 2 gekennzeichnet. Dieser Ausschnitt ist in den Figuren 4 und 5 vergrößert dargestellt und zeigt hier unterschiedliche Ausführungsformen.

So ist in Figur 4 gezeigt, wie das Trägerteil 6 über Rasthaken 13 in dem Gehäuse 2 aufgehängt werden kann. Hierzu wird das Trägerteil 6 einfach mit dem Staubsaugergehäuse 2 zusammengeschoben, bis die vorzugsweise am Trägerteil 5 gebildeten Rasthaken 12 in vorzugsweise an dem Staubsaugergehäuse 2 gebildete Rastaufnahmen 35 verrasten.

Die Figur 5 wiederum zeigt eine Ausführung der Aufhängung der Trägerteile 5, 6 in dem Gehäuse 2 des Staubsaugers 1 (Fig. 1) über gedämmte Verschraubungen 14. Die hier gezeigte Verschraubung 14 des zweiten Trägerteils 6 im Gehäuse 2 umfasst ein dämpfendes Material zur Abkapselung der Verschraubungsstellen. Die so gedämmte Verschraubung 14 des Trägerteils 6 sorgt für eine zusätzliche Dämpfung des vom Gebläse 3 (Fig. 2) erzeugten Körperschalls.

Mit der Figur 6 ist eine weitere Schnittansicht von dem Gebläseraum 4 gezeigt. In dieser Darstellung ist der Gebläseraum 4 durch das untere Staubsaugergehäuseteil 2c verschlossen. Dieses untere Staubsaugergehäuseteil 2c ist mit dem oberen Staubsaugergehäuseteil 2b verbunden und bildet den Hauptteil des Staubsaugergehäuses 2. Zwischen den Staubsaugergehäuseteilen 2, 2b ist eine dämmende Weichkomponente 17 eingesetzt, welche eine Übertragung des Körperschalls zwischen den Staubsaugergehäuseteilen 2b, 2c reduziert. In Figur 6 sind auf der linken und auf der rechten Seite jeweils rechteckige Kästchen eingezeichnet, welche die in den Figuren 7 und 8 vergrößert dargestellten Verbindungsstellen zwischen den Gehäuseteile 2b, 2c des Staubsaugergehäuses 2 zeigen. Zu erkennen ist das die dämmende Weichkomponente 17 vollständig zwischen den Staubsaugergehäuseteilen 2b, 2c angeordnet ist und diese wirksam voneinander entkoppelt. Aus der Figur 6 geht außerdem hervor, wie die auf die Trägerteile 5, 6 aufgeschobene Haube 9 in dem Gebläseraum 4 gelagert ist. Um die Lagerung der Haube 9 von dem Staubsaugergehäuse 2 zu entkoppeln ist die Haube 9 mit einem Abstand zum Staubsaugergehäuse 2 in dem Dämmmaterial 10 gelagert, welches in dem Gebläseraum 4 angeordnet ist. Der durch das Dämmmaterial 10 eingerichtete Abstand zwischen der Haube 9 und dem Staubsaugergehäuse 2c sollte vorzugsweise zwischen 10 und 20 mm betragen, um eine ausreichende Entkopplung der Haube 9 von dem Staubsaugergehäuse 2 zu erreichen. Der Abstand zwischen Staubsaugergehäuseunterteil 2c und Haube 9 kann durch längere und kürzere Hauben 9 variiert werden. In dieser Darstellung besonders gut zu erkennen ist, dass der im Staubsaugergehäuse 2 gebildete Gebläseraum 4 über eine Verbindung zum Staubraum 26 und eine Verbindung zum Abluftgitter 27 verfügt. Die im Gebläseraum 4 angeordneten Trägerteile 5, 6 bilden jeweils durchgehende Luftkanäle 7, 8 aus, welche einerseits die Verbindung des Gebläses 3 zum Staubraum 26 und andererseits die Verbindung des Gebläses 3 zum Abluftgitter 27 herstellen. Hierdurch ist das Gebläse 3 in dem Gebläseraum 4 aufgehängt und abgekapselt gelagert, ohne dass der Luftweg für den vom Gebläse 3 erzeugten Luftstrom eingeschränkt wäre. Neben der im Dämmmaterial 10 gelagerten Haube 9 verfügen die Trägerteile 5, 6 vorzugsweise über angeformte Kapselhüllen 33, 34, welche das Gebläse 3 zusätzlich innerhalb der Haube 9 in einer Kapsel 32 abtrennen. Mit dieser Abtrennung durch die Kapsel 32 und die Haube 9 kann das Gebläse 3 von dem Staubsaugergehäuse 2 isoliert und über die Trägerteile 5, 6 aufgehängt angeordnet werden. Es besteht keine direkte Verbindung von dem Gebläse 3 zum unteren Teil 2c des Staubsaugergehäuses 2. Hierdurch ist ein Staubsauger 1 (Fig. 1) mit besonders niedrigen Schallleistungspegeln erreichbar.

Natürlich ist die Erfindung nicht auf die dargestellten Ausführungsbeispiele beschränkt. Weitere Ausgestaltungen sind möglich, ohne den Grundgedanken zu verlassen. So kann der Staubsauger 1 auch als selbstfahrender Staubsauger ausgebildet sein.

### Bezugszeichenliste:

- 1: Staubsauger
- 2: Staubsaugergehäuse, 2a, 2b, 2c Staubsaugergehäuseteile
- 3: Gebläse
- 4: Gebläseraum
- 5: Erstes Trägerteil
- 6: Zweites Trägerteil
- 7: Erster Luftkanal
- 8: Zweiter Luftkanal
- 9: Haube
- 10: Dämmmaterial
- 11: Erstes Lagerelement
- 12: Zweites Lagerelement
- 13: Rasthaken
- 14: Verschraubung
- 15: Vorderseite (Gebläse)
- 16: Rückseite (Gebläse)
- 17: Weichkomponente
- 18: Bodendüse
- 19: Anschlussstutzen
- 20: Saugrohr
- 21: Bodendüsengehäuse
- 22: Handgriff
- 23: Saugschlauch
- 24: Anschlusskabel
- 25: Abscheidesystem
- 26: Staubraum
- 27: Abluftgitter
- 28: Trittschaltung
- 29: Handschaltung
- 30: Bearbeitungsrichtung
- 31: Abstützelemente
- 32: Kapsel
- 33: Erste Kapselhülle
- 34: Zweite Kapselhülle
- 35: Rastaufnahmen

## Patentansprüche

1. Staubsauger (1) zur Reinigung und Pflege von Bodenflächen mit einem Gehäuse (2) und einem in dem Gehäuse (2) angeordneten Gebläse (3) zur Erzeugung eines Unterdruckes zur Aufnahme von Schmutz mittels eines Luftstromes, wobei das Gebläse (3) in einem im Gehäuse (2) gebildeten Gebläseraum (4) aufgenommen ist, wobei das Gebläse (3) in dem Gebläseraum (4) über mindestens ein im Gehäuse (2) aufgehängtes Trägerteil (5, 6) gelagert ist,
**dadurch gekennzeichnet,**
**dass** das Trägerteil (5, 6) über Rasthaken (13) in dem Gehäuse (2) aufgehängt ist.

2. Staubsauger (1) nach Anspruch 1, **dadurch gekennzeichnet, dass** das Trägerteil (5, 6) einen Luftkanal (7, 8) für den vom Gebläse (3) erzeugten Luftstrom durch den Gebläseraum (4) bildet.

3. Staubsauger (1) nach Anspruch 1 oder 2, **dadurch gekennzeichnet, dass** das Gebläse (3) in dem Gebläseraum (4) durch eine Haube (9) gekapselt ist.

4. Staubsauger (1) nach Anspruch 3, **dadurch gekennzeichnet, dass** die Haube (9) in einem im Gebläseraum (4) aufgenommenem Dämmmaterial (10) gelagert ist.

5. Staubsauger (1) nach einem der Ansprüche 1 bis 4, **dadurch gekennzeichnet, dass** das Gebläse (3) über ein Lagerelement (11, 12) in dem Trägerteil (5, 6) gelagert ist.

6. Staubsauger (1) nach einem der Ansprüche 1 bis 5, **dadurch gekennzeichnet, dass** das Trägerteil (5, 6) über gedämmte Verschraubungen (14) in dem Gehäuse (2) aufgehängt ist.

7. Staubsauger (1) nach einem der Ansprüche 1 bis 6, **dadurch gekennzeichnet, dass** das Gebläse (3) in dem Gebläseraum (4) an zwei Trägerteilen (5, 6) im Gehäuse (2) aufgehängt ist.

8. Staubsauger (1) nach Anspruch 7, **dadurch gekennzeichnet, dass** ein erstes Trägerteil (5) das Gebläse (3) an einer Vorderseite (15) des Gebläses (3) abstützt und ein zweites Trägerteil (6) das Gebläse (3) an einer der Vorderseite (15) gegenüberliegenden Rückseite (16) des Gebläses (3) abstützt.

9. Staubsauger (1) nach einem der Ansprüche 1 bis 8, **dadurch gekennzeichnet, dass** das Gehäuse (2) mehrteilig aufgebaut ist, wobei zwischen den Gehäuseteilen (2b, 2c, 2d) des Gehäuses (2) eine dämmende Weichkomponente (17) eingesetzt ist.

## Claims

1. Vacuum cleaner (1) for cleaning and maintaining floor surfaces, comprising a housing (2) and a fan (3) which is arranged in the housing (2) and is intended for generating a vacuum for picking up dirt by means of an air flow, the fan (3) being accommodated in a fan chamber (4) formed in the housing (2), the fan (3) being mounted in the fan chamber (4) via at least one support part (5, 6) suspended in the housing (2),
**characterised in that**
the support part (5, 6) is suspended in the housing (2) via catch hooks (13).

2. Vacuum cleaner (1) according to claim 1, **characterised in that** the support part (5, 6) forms an air duct (7, 8) for the air flow generated by the fan (3) through the fan chamber (4).

3. Vacuum cleaner (1) according to either claim 1 or claim 2, **characterised in that** the fan (3) is encapsulated in the fan chamber (4) by a hood (9).

4. Vacuum cleaner (1) according to claim 3, **characterised in that** the hood (9) is mounted in an insulating material (10) accommodated in the fan chamber (4).

5. Vacuum cleaner (1) according to any of claims 1 to 4, **characterised in that** the fan (3) is mounted in the support part (5, 6) via a bearing element (11, 12).

6. Vacuum cleaner (1) according to any of claims 1 to 5, **characterised in that** the support part (5, 6) is suspended in the housing (2) via insulated screw connections (14).

7. Vacuum cleaner (1) according to any of claims 1 to 6, **characterised in that** the fan (3) is suspended in the fan chamber (4) on two support parts (5, 6) in the housing (2).

8. Vacuum cleaner (1) according to claim 7, **characterised in that** a first support part (5) supports the fan (3) on a front side (15) of the fan (3) and a second support part (6) supports the fan (3) on a rear side (16) of the fan (3) which is opposite the front side (15).

9. Vacuum cleaner (1) according to any of claims 1 to 8, **characterised in that** the housing (2) is constructed in multiple parts, with an insulating soft component (17) being inserted between the housing parts (2b, 2c, 2d) of the housing (2).

## Revendications

1. Aspirateur (1) de nettoyage et d'entretien de surfaces de sol, comportant un logement (2) et un ventilateur (3) disposé dans le logement (2) et permettant de générer une pression négative pour recevoir des saletés au moyen d'un flux d'air, le ventilateur (3) étant reçu dans une chambre de ventilateur (4) formée dans le logement (2), le ventilateur (3) étant monté dans la chambre de ventilateur (4) par l'intermédiaire d'au moins une partie de support (5, 6) suspendue dans le logement (2),
**caractérisé en ce**
**que** la partie de support (5, 6) est suspendue dans le logement (2) par des crochets d'encliquetage (13).

2. Aspirateur (1) selon la revendication 1, **caractérisé en ce que** la partie de support (5, 6) forme un conduit d'air (7, 8) destiné au flux d'air à travers la chambre de ventilateur (4) généré par le ventilateur (3).

3. Aspirateur (1) selon la revendication 1 ou 2, **caractérisé en ce que** le ventilateur (3) est encapsulé dans la chambre de ventilateur (4) par un capot (9).

4. Aspirateur (1) selon la revendication 3, **caractérisé en ce que** le capot (9) est monté dans un matériau isolant (10) reçu dans la chambre de ventilateur (4).

5. Aspirateur (1) selon l'une des revendications 1 à 4, **caractérisé en ce que** le ventilateur (3) est monté dans la partie de support (5, 6) par l'intermédiaire d'un élément de montage (11, 12).

6. Aspirateur (1) selon l'une des revendications 1 à 5, **caractérisé en ce que** la partie de support (5, 6) est suspendue dans le logement (2) par des raccords à vis isolés (14).

7. Aspirateur (1) selon l'une des revendications 1 à 6, **caractérisé en ce que** le ventilateur (3) est suspendu dans la chambre de ventilateur (4) sur deux parties de support (5, 6) dans le logement (2).

8. Aspirateur (1) selon la revendication 7, **caractérisé en ce qu'**une première partie de support (5) supporte le ventilateur (3) sur un côté avant (15) du ventilateur (3) et une seconde partie de support (6) supporte le ventilateur (3) sur un côté arrière (16) opposé au côté avant (15) du ventilateur (3).

9. Aspirateur (1) selon l'une des revendications 1 à 8, **caractérisé en ce que** le logement (2) est réalisé en plusieurs parties, un composant souple isolant (17) étant inséré entre les parties de logement (2b, 2c, 2d) du logement (2).
